# EUROPÄISCHE PATENTSCHRIFT

(11) **EP 1 391 583 B1**
(45) Veröffentlichungstag und Bekanntmachung des Hinweises auf die Patenterteilung: **05.03.2008**
(21) Anmeldenummer: 03015750.7
(22) Anmeldetag: 10.07.2003
(51) Int. Cl.: F01D 9/02, F01N 7/10

(54) **Heissgas führendes Gassammelrohr mit Luftkühlung**
Air cooled transition duct
Conduit de transition refroidi par air

(30) Priorität: 23.08.2002 DE 10239534
(43) Veröffentlichungstag der Anmeldung: 25.02.2004
(73) Patentinhaber: MAN TURBO AG, 46145 Oberhausen (DE)
(72) Erfinder: Jeske, Hans-O., Dr., 21391 Reppenstedt (DE); Mohr, Klaus, 42113 Wuppertal (DE)
(74) Vertreter: Radünz, Ingo

(56) Entgegenhaltungen:
- EP-A- 0 123 101
- CH-A- 599 458
- DE-A- 10 032 454
- GB-A- 624 285
- GB-A- 2 361 302
- US-A1- 2002 078 691
- PATENT ABSTRACTS OF JAPAN vol. 1998, no. 05, 30. April 1998 (1998-04-30) & JP 10 026022 A (YANMAR DIESEL ENGINE CO LTD), 27. Januar 1998 (1998-01-27)

## Beschreibung

Die Erfindung betrifft ein Heißgas führendes Gassammelrohr mit den Merkmalen des Oberbegriffes des Anspruches 1.

Ein gattungsgemäßes, zweiarmiges, auch Hosenrohr genanntes Gassammelrohr ist aus der DE 198 15 473 A1 bekannt. Aufgrund der besonderen Form der Eintrittsstutzen dieses Gassammelrohres sind in dessen durch den Gasringkanal gebildeten Austrittsquerschnitt die mittleren Bereiche wesentlich stärker thermisch belastet als der obere und der untere Bereich.

Gekühlt wird der Gasringkanal des Gassammelrohres insofern, dass Kühlluft außen an dem Gasringkanal entlang geführt wird. Diese Kühlluft wird dem Kompressor der Gasturbinenanlage entnommen. An den Kanten des Gasringkanals sind zwei Ringflansche vorgesehen, die mit Schlitzen für den Durchtritt der Kühlluft in den Strömungskanal der Gasturbine versehen sind.

Bei einem aus der DE 100 32 454 A1 bekannten Gassammelrohr sind die Querschnitte der Schlitze über den Umfang des Ringflansches derart ungleichmäßig verteilt, dass an den stärker thermisch belasteten Bereichen des Gassammelrohres eine größere Menge an Kühlluft entlang geführt wird als an den weniger thermisch stark belasteten Bereichen. Dadurch wird durch eine ungleichmäßige Kühlluftmenge eine gleichmäßige Kühlung des Gasringkanals des Gassammelrohres erreicht.

In EP-A-O 123 101 ist eine luftgekühlte Hubkolbenbrennkraftmaschine beschrieben, deren Zylinderkopf mit Kühlrippen bestückt ist. Die angebrachten Kühlrippen vergrößern die zu kühlende Oberfläche, dienen aber aufgrund ihrer Anordnung nicht zur Strömungsführung der Kühlluft.

In CH-A-599 458 ist ein luftgekühlter Verbrennungsmotor beschrieben, dessen Zylinder und dessen Auslasskrümmer mit Kühlrippen versehen sind. Die vorgesehenen Kühlrippen dienen - wie bei der Brennkraftmaschine gemäß EP - A -0 123 101 - lediglich der Vergrößerung der Oberfläche. Die Kühlrippen haben nicht die Funktion, bestimmte Bereiche des Abgaskrümmers oder des Zylinders besonders zu kühlen, indem die Kühlluft gezielt dorthin gelenkt wird. Vielmehr sind alle Rippen gleich, parallel angeordnet und ohne besondere Form ausgebildet.

Der Erfindung liegt die Aufgabe zugrunde, das gattungsgemäße Gassammelrohr derart zu gestalten, dass die aus der DE 100 32 454 A1 bekannte Führung der Kühlluft mit anderen Mitteln bei gleichzeitiger Intensivierung der Kühlung an bestimmten Stellen erreicht wird.

Die Aufgabe wird bei einem gattungsgemäßen Gassammelrohr erfindungsgemäß durch die kennzeichnenden Merkmale des Anspruches 1 gelöst. Eine vorteilhafte Ausgestaltung der Erfindung ist Gegenstand des Unteranspruchs.

Bei dem erfindungsgemäßen Gassammelrohr sind die Rippen so verlegt, dass diese den auf das Gassammelrohr gerichteten Kühlluftstrom umlenken und bevorzugt auf den mittleren, am stärksten thermisch belasteten Bereich des Gassammelrohrs richten. Darüber hinaus wird durch die Rippen die Oberfläche des stärker thermisch belasteten Bereiches vergrößert, wodurch eine bessere Wärmeabfuhr erreicht wird.

Wie aus der DE 100 32 454 A1 bekannt ist, wird bei der Kühlung des Gassammelrohres die Kühlluftmenge insgesamt nicht erhöht. Es wird lediglich die Kühlluft, die normalerweise Bereiche kühlt, die nur eine geringe Temperaturbelastung haben, zu den Bereichen geführt, die temperaturmäßig höher belastet sind. Dadurch steigt die Materialtemperatur des Austrittsquerschnittes in den kalten Zonen. Jedoch fallen die Temperaturen in den beiden heißen Zonen, so dass sich auf den Umfang betrachtet ein nahezu gleichmäßiges Temperaturprofil ergibt.

Die sich durch die erfindungsgemäßen Maßnahmen ergebenden Vorteile bestehen in einer Reduzierung der lokalen, lebensdauerbegrenzenden Materialtemperatur, in einer Vergleichmäßigung der Temperaturverteilung, in einer Reduzierung von Temperaturspannungen, in einer Verbesserung der Temperatur-und Korrosionsbeständigkeit und in einer Erhöhung der Lebensdauer des Gassammelrohres.

Ein weiterer Vorteil liegt darin, dass kein erhöhter Kühlluftbedarf erforderlich ist. Bei den bisher bekannten und angewendeten Methoden zur Begegnung von Temperaturspitzen in temperaturmäßig hochbelasteten Bauteilen wird in der Regel den heißen Zonen zusätzliche Kühlluft zugeführt. Diese zusätzliche Kühlluft steht aber in der Regel nicht zur Verfügung, oder sie führt zu einer Reduzierung des Wirkungsgrades der Maschine.

Ein Ausführungsbeispiel der Erfindung ist in der Zeichnung dargestellt und wird im Folgenden näher erläutert. Es zeigen:
- Fig. 1: in perspektivischer Ansicht ein Gassammelrohr nach der Erfindung schräg von oben von der Anströmseite her gesehen,
- Fig. 2: in perspektivischer Ansicht ein Gassammelrohr nach der Erfindung von der Anströmseite her gesehen,
- Fig. 3: in perspektivischer Ansicht ein Gassammelrohr nach der Erfindung schräg von der Seite aus gesehen und
- Fig. 4: einen Ausschnitt aus einer Gasturbinenanlage als Halbschnitt durch den Übergang zwischen dem Verdichterteil und dem Turbinenteil der Gasturbinenanlage.

In der Fig. 4 ist eine Gasturbinenanlage insoweit gezeigt, wie es für das Verständnis der Erfindung notwendig ist. Die Gasturbinenanlage ist an sich bekannt und besteht aus einem Verdichter, einer Gasturbine und im vorliegenden Fall aus zwei außenliegenden Brennkammern 9 in V-Anordnung. In der Darstellung der Fig. 4 ist nur eine der Brennkammern 9 zu erkennen. Die Gasturbine enthält einen Turbinenläufer 10, der Laufschaufeln 12 trägt, die sich innerhalb des ringförmigen Strömungskanales 13 der Gasturbine befinden. An den Strömungskanal 13 schließt sich ein als Gassammelraum dienender Gasringkanal 4 an. Von dem Verdichter der Gasturbinenanlage ist in Fig. 4 lediglich die Verdichterbeschaufelung 11 des Verdichterrotors zu erkennen.

Die Verbindung zwischen den beiden Brennkammern 9 der Gasturbinenanlage und dem Strömungskanal 13 der Gasturbine erfolgt über ein Heißgas führendes zweiarmiges Gassammelrohr 1, das in den Fig. 1 bis 3 näher dargestellt ist. Das Gassammelrohr 1 ist mit zwei Eintrittsstutzen 2 versehen, die jeweils an den Gasaustritt einer der Brennkammern 9 angeschlossen sind. Die Eintrittsstutzen 2 münden über eine Krümmung 3 von 90° in einen als Gassammelraum dienenden Gasringkanal 4 im unteren Teil des Gassammelrohres 1 ein. Das Gassammelrohr 1 ist mit einem äußeren Ringflansch 5 und einem inneren Ringflansch 6 versehen, die an entsprechende Gegenflansche des Gehäuses der Gasturbine angeschlossen werden. Das komprimierte Heißgas strömt aus den Brennkammern 9 durch die Eintrittssutzen 2 des Gassammelrohres 1 und wird in dem Gasringkanal 4 zusammengeführt und gesammelt, bevor es in den Strömungskanal 13 strömt und den Turbinenläufer 10 mit den Laufschaufeln 12 in Rotation versetzt.

Aufgrund der Ausbildung der Eintrittssutzen 2 ist der Gasringkanal 4 des Gassammelrohres 1 durch das herangeführte Heißgas ungleichmäßig thermisch belastet. Dabei sind die mittleren Bereiche, die der 3-Uhr- und der 9-Uhr-Stellung entsprechen, stärker belastet als der obere und der untere Bereich des Gasringkanales 4 entsprechend der 12-Uhr- und der 6-Uhr-Stellung.

Das gesamte Gassammelrohr 1 wird durch Verdichterluft außen konvektiv gekühlt, die dem Verdichter der Gasturbinenanlage entnommen wird. Diese Kühlluft wird außen an der Krümmung 3 und anschließend an dem Gasringkanal 4 entlang geführt. Zu diesem Zweck sind in dem äußeren und dem inneren Ringflansch 5, 6, die als Ringe in den Strömungsweg der Kühlluft hineinragen, Schlitze 7 oder andere Öffnungen angebracht. Durch diese Schlitze 7 strömt die Kühlluft ab. Treibende Kraft für den Strom der Kühlluft ist eine Druckdifferenz, die sich zu beiden Seiten der geschlitzten Ringflansche 5, 6 aufbaut.

Zur Führung der Kühlluft sind auf der dem Eintrittsflansch der Gasturbine abgewandten Seite außen auf dem Gassammelrohr 1 im Bereich der Krümmung 3 mehrere Rippen 8 mit Abstand voneinander, beispielsweise durch Punktschweißung, angebracht. Diese Rippen 8 sind entlang der Krümmung 3 ausgehend von dem Übergangsbereich in die Eintrittsstutzen 2 bis in den mittleren Bereich des Gasringkanales 4 sowohl auf dessen Innen- als auch auf dessen Außenseite geführt. Die so angeordneten Rippen 8 leiten die mehr oder weniger gerichtete anströmende Kühlluft an die heißesten Stellen des Gassammelrohres 1, um diese besonders stark zu kühlen. Gleichzeitig wird durch die Rippen die zu kühlende Oberfläche vergrößert, wodurch die Kühlung noch intensiviert wird.

Die Rippen 8 erstrecken sich in radialer Richtung über den wandnahen Bereich. Die Höhe der Rippen 8 hängt von der Größe der Gasturbine ab. Bei einer Breite des Gasringkanales 4 von etwa 70 mm beträgt die Höhe der Rippen 8 etwa 5 bis 10 mm.

## Patentansprüche

1. Heißgas führendes Gassammelrohr zur Verbindung zwischen Brennkammern (9) einer Gasturbinenanlage und einem Strömungskanal (13) der Gasturbine, wobei das Gassammelrohr (1) zwei Eintrittsstutzen (2) aufweist, die über eine Krümmung (3) axial in einen Gasringkanal (4) einmünden, der an den Strömungskanal (13) angeschlossen ist und wobei Kühlluft außen an der Krümmung (3) entlang geführt ist, **dadurch gekennzeichnet, dass** auf der dem Strömungskanal (13) abgewandten Seite außen auf dem Gassammelrohr (1) im Bereich der Krümmung (3) mehrere, Kühlluft führende Rippen (8) mit Abstand voneinander angebracht sind, dass die Rippen (8) entlang der Krümmung (3) ausgehend von dem Übergangsbereich in die Eintrittsstutzen (2) bis in den mittleren Bereich des Gasringkanals (4) auf dessen Innen- und Außenseite geführt sind und dass die Rippen (8) die Kühlluft an die heißesten Stellen des Gassammelrohres (1) leitend angeordnet sind.

2. Gassammelrohr nach Anspruch 1, **dadurch gekennzeichnet, dass** die Höhe der Rippen (8) von der Größe der Gasturbine und damit von dem Austrittsquerschnitt des Gasringkanals (1) abhängt und etwa 10 % der Breite des Gasringkanals (4) beträgt.

## Claims

1. Gas collecting pipe, which conducts hot gas, for connection between combustion chambers (9) of a gas turbine installation and a flow channel (13) of the gas turbine, wherein the gas collecting pipe (1) has two inlet stub pipes (2) which axially open by way of an elbow (3) into a gas ring channel (4) connected with the flow channel (13) and wherein cooling air is led externally along the elbow (3), **characterised in that** several mutually spaced-apart ribs (8) guiding cooling air are formed externally on the gas collecting pipe (1) on the side, which is remote from the flow channel (13), in the region of the elbow (3), that the ribs (8) are led along the elbow (3), starting from the transition region to the inlet stub pipes (2), as far as the middle region of the gas ring channel (4) on the inner and outer side thereof and that the ribs (8) are arranged to conduct the cooling air to the hottest places of the gas collecting pipe (1).

2. Gas collecting pipe according to claim 1, **characterised in that** the height of the ribs (8) depends on the size of the gas turbine and thus on the outlet cross-section of the gas ring channel (1) and is approximately 10% of the width of the gas ring channel (4).

## Revendications

1. Tube collecteur de gaz véhiculant du gaz chaud pour la jonction entre des chambres de combustion (9) d'une installation de turbine à gaz et un conduit d'écoulement (13) de la turbine à gaz, le tube collecteur de gaz (1) comportant deux tubulures d'admission (2) qui débouchent axialement, par l'intermédiaire d'un coude (3), dans un conduit annulaire de gaz (4) raccordé au conduit d'écoulement (13), et de l'air de refroidissement étant guidé extérieurement le long du coude (3), **caractérisé en ce que**, sur le côté opposé au conduit d'écoulement (13), plusieurs ailettes (8) véhiculant de l'air de refroidissement sont mises en place extérieurement sur le tube collecteur de gaz (1), dans la zone du coude (3), à distance les unes des autres, que les ailettes (8) sont guidées le long du coude (3), à partir de la zone de passage dans les tubulures d'admission (2) jusque dans la zone centrale du conduit annulaire de gaz (4), sur le côté intérieur et le côté extérieur de ce dernier, et que les ailettes (8) sont disposées en dirigeant l'air réfrigérant sur les endroits les plus chauds du tube collecteur de gaz (1).

2. Tube collecteur de gaz suivant la revendication 1, **caractérisé en ce que** la hauteur des ailettes (8) dépend de la dimension de la turbine à gaz et ainsi de la section transversale de sortie du conduit annulaire de gaz (4), et atteint environ 10% de la largeur du conduit annulaire de gaz (4).
